# EUROPÄISCHE PATENTSCHRIFT

(11) **EP 0 022 974 B1**
(45) Veröffentlichungstag und Bekanntmachung des Hinweises auf die Patenterteilung: **18.05.1983**
(21) Anmeldenummer: 80103864.7
(22) Anmeldetag: 07.07.1980
(51) Int. Cl.: H01J 17/49

(54) **Plasma-Bildanzeigevorrichtung**
Plasma image display device
Dispositif d'affichage d'image à plasma

(30) Priorität: 19.07.1979 DE 2929270
(43) Veröffentlichungstag der Anmeldung: 28.01.1981
(73) Patentinhaber: SIEMENS AKTIENGESELLSCHAFT, 80333 München (DE)
(72) Erfinder: Hillenbrand, Bernhard, Dr., D-8521 Uttenreuth (DE); Mai, Herbert, D-8605 Hallstadt (DE); Schuster, Karl, D-8521 Marloffstein/Adlitz (DE)

## Beschreibung

Die Erfindung bezieht sich auf eine Plasma-Bildanzeigevorrichtung mit einem gasdichten Gehäuse, dessen Innenraum einen Gasentladungsraum, der mit Wasserstoff unter einem vorbestimmten Druck gefüllt ist und in dem eine elektronen- und/oder photonenerzeugende Gasentladung zwischen mindestens einer Kathode aus Aluminium mit gegebenenfalls geringem Anteil weiterer Elemente und mindestens einer weiteren Elektrode ausgebildet ist, sowie Mittel zur Ansteuerung der Bildpunkte eines flachen Bildschirms enthält. Eine entsprechende Bildanzeigevorrichtung ist aus der DE-A Nr. 1811272 bekannt.

An eine für diese Bildanzeigevorrichtungen geeignete Gasentladung wird eine Reihe von Anforderungen gestellt. Eine Hauptforderung besteht darin, ein geeignetes System von Füllgas und Elektroden vorzusehen, bei dem einerseits eine hinreichend elektronenergiebige Gasentladung ermöglicht ist, andererseits aber ein Zünden in dem Elektronennachbeschleunigungsraum, der beispielsweise unter dem gleichen Druck wie der Gasentladungsraum steht, verhindert wird. Ausserdem soll nur eine möglichst geringe und annähernd konstante Brennspannung erforderlich sein, weil damit die elektrische Steuerbarkeit des Bildschirmes vereinfacht wird. Darüber hinaus muss eine geringe Kathodenzerstäubung, d.h. eine kleine Sputterausbeute, gefordert werden. Unter der Sputterausbeute versteht man dabei die Zahl der durch positive Ionen durch Kathodenzerstäubung abgeschlagenen Kathodenatome dividiert durch die Zahl der auf die Kathode aufprallenden lonen. Grössere Sputterabtragungen der Kathode können nämlich die elektrischen Parameter der Gasentladung wie die Brennspannung und die Stromdichte nachteilig beeinträchtigen, beispielsweise durch Zerstörung einerfür die Gasentladung günstigen Oberflächenschicht. Bei elektrisch leitenden Niederschlägen besteht ferner die Gefahr von Kurzschlüssen in der Bildanzeigevorrichtung. Andererseits können dicke, elektrisch nicht-leitende Sputterniederschläge auf einer Anode oder auf Hilfsanoden zu deren Sperrung führen. Das Problem, Sputterniederschläge zu vermeiden, ist bereits aus der DE-A Nr. 2656621 bekannt.

Aufgabe der vorliegenden Erfindung ist es, eine Bildanzeigevorrichtung der eingangs genannten Art zu schaffen, bei der die genannten Forderungen zumindest weitgehend erfüllt sind. Insbesondere soll ein System aus Gasentladungsplasma und Kathode vorgesehen sein, das nur zu einer geringen Sputterausbeute führt und bei dem die unvermeidbaren Sputterniederschläge elektrisch nicht-leitend sind. Ausserdem sollen sich die elektrischen Parameter der Gasentladung während einer geforderten Lebensdauer von etwa 5000 Betriebs/h oder mehr nicht wesentlich ändern.

Diese Aufgabe wird erfindungsgemäss dadurch gelöst, dass die Kathode während der Gasentladung ständig mit einer dünnen Schicht eines Aluminiumoxids überzogen ist, das entweder gegenüber der Wasserstoffgasentladung resistent ist oder dessen nicht-resistente Teile auf der Kathodenoberfläche mit Hilfe eines Zusatzes in dem Gasentladungsraum zu dem Oxid zurückgebildet werden.

Unter einer gegenüber der Wasserstoffgasentladung resistenten Aluminiumoxidschicht ist dabei eine Schicht zu verstehen, die von dem Wasserstoffplasma nicht oder nur sehr wenig abgesputtert wird und die ausserdem keine oder höchstens eine im Rahmen der geforderten Lebensdauer vernachlässigbar geringe chemische Reaktion mit dem Plasma und gegebenenfalls seinen Verunreinigungen eingeht.

Die Verwendung von Wasserstoff bei der Bildanzeigevorrichtung gemäss der Erfindung führt zu einer Reihe von Vorteilen. So lässt sich beispielsweise in der vorgesehenen Wasserstoffatmosphäre eine verhältnismässig grosse Spannungsfestigkeit in einem Elektronennachbeschleunigungsraum erreichen. Ausserdem ist die Stromergiebigkeit der Gasentladung, d.h. die Stromdichte auf der Kathode verhältnismässig gross. Da ferner Wasserstoff ein leichtes Gas mit einem kleinen Atomgewicht ist, kann von den in der Gasentladung ionisierten Gasteilchen nur eine entsprechend geringe Sputterwirkung auf die Kathodenoberfläche ausgeübt werden.

Aluminium als Kathodenmaterial ist an sich im Hinblick auf die Sputterresistenz günstig, weil das Oxid, mit dem seine Oberfläche stets überzogen ist, eine hohe Sublimationsenergie hat und nur eine verhältnismässig geringe Brennspannung erfordert. Ausserdem entstehen mit Aluminiumkathoden zunächst sehr hochohmige Niederschläge aus Aluminiumoxid. Es hat sich jedoch gezeigt, dass je nach Präparationsbedingungen die Brennspannung eines mit Wasserstoff gefüllten Gasentladungsraumes mit Aluminiumkathode von ursprünglich etwa 200 V nach einerverhältnismässig kurzen Betriebsdauer von einigen Tagen auf einen Wert von über 300 V ansteigt. Einige Zeit nach diesem Anstieg ist ein leitender metallischer Sputterniederschlag auf der als Anode für die Gasentladung dienenden Elektrode zu beobachten. Es wurde erkannt, dass als Ursache für diesen Spannungsanstieg eine chemische Veränderung der Kathodenoberfläche, insbesondere die Entstehung metallischen Aluminiums anzusehen ist, das sich auf der ursprünglich oxidbedeckten Aluminiumkathode ausgebildet hat. Für diese Metall - schicht gibt es verschiedene Ursachen. So kann zum einen die ursprüngliche Aluminiumoxidschicht zumindest auf einem Teil der Kathode, z.B. am Rand, verbraucht, d.h. durch den lonenbeschuss der Gasentladung entfernt sein. An diesen Stellen wird dann metallisches Aluminium abgesputtert, das sich auf noch eventuell oxidierte Aluminiumoberflächenteile niederschlägt, und es tritt gleichzeitig eine Erhöhung der Brennspannung auf. Zum anderen besteht die Gefahr, dass noch vorhandenes Oxid oberflächlich durch das Wasserstoffplasma zu reinem Metall oder zu Aluminiumhydroxid umgewandelt wird. Auch Reaktionen des Aluminiums mit Gasverunreinigungen wie z.B. Methan sind möglich. Diese bei Verwendung von Wasserstoff auftretenden Schwierigkeiten werden gemäss der Erfindung dadurch umgangen, dass dafür gesorgt ist, dass die Aluminiumkathode während der Gasentladung ständig mit einer gegenüber der Wasserstoffgasentladung resistenten Aluminiumoxidschicht vollständig überzogen ist. Auf diese Weise lässt sich ein metallischer Aluminiumniederschlag vermeiden und eine weitgehend stabile Gasentladung während der geforderten Zeitdauer erreichen.

Gemäss weiterer Ausgestaltung der Bildanzeigevorrichtung nach der Erfindung kann vorteilhaft in dem Gasentladungsraum eine geringe Menge eines das Aluminium oxidierenden Gases vorhanden sein. Dieses oxidierende Gas kann beispielsweise durch Reaktion des Wasserstoffs mit einer weiteren zugesetzten Substanz gebildet sein. Eine andere Möglichkeit besteht darin, in dem Gasentladungsraum einen Körper vorzusehen, der durch seinen Zerfall für einen ausreichenden Partialdruck des oxidierenden Gases sorgt. Dieses dann im Füllgas vorhandene oxidierende Gas kann auftretendes metallisches Aluminium sofort oxidieren bzw. die durch Absputtern verbrauchte Oxidschicht neu bilden. Es lässt sich so die unerwünschte Instabilität der elektrischen Daten der Gasentladung in dem geforderten Zeitraum zumindest weitgehend unterdrücken.

Ferner ist es besonders vorteilhaft, eine Kathode zu verwenden, die vor der Gasentladung in der Wasserstoffatmosphäre einer kathodischen Glimmbehandlung in einer Sauerstoffatmosphäre unterzogen worden ist. Mit der Glimmbehandlung kann nämlich ein Sauerstoffvorrat in Bauteile der Gasentladungsstrecke eingebaut werden, der bei der anschliessenden Gasentladung in der Wasserstoffatmosphäre zur Oxidation metallischen Aluminiums bzw. zur Neubildung von verbrauchtem Aluminiumoxid zur Verfügung steht. Ausserdem ist das so gebildete Oxid besonders sputterresistent. Ein weiterer Vorteil der Sauerstoffbeglimmung besteht in einer Reinigung der Oberflächen im Gasentladungsraum, diez.B. eine unerwünschte Methanbildung in der Wasserstoffentladung weitgehend verhindert.

Weitere vorteilhafte Ausgestaltungen der Plasma-Bildanzeigevorrichtung nach der Erfindung gehen aus den restlichen Unteransprüchen hervor.

Die Erfindung wird nachstehend anhand von Ausführungsbeispielen und der Zeichnung noch weiter erläutert. Dabei zeigt Fig. 1 in einem Diagramm die zeitliche Änderung der Brennspannung einer Gasentladungseinrichtung bei Verwendung einer an sich bekannten Aluminiumkathode, während in den Fig. 2 und 3 in entsprechenden Diagrammen die zeitliche Änderung der Brennspannung für Kathoden von Plasma-Bildanzeigevorrichtungen gemäss der Erfindung veranschaulicht ist. Ausserdem ist in den Diagrammen der Fig. 1 und 2 die zeitliche Abnahme des Querwiderstandes zwischen Teilen der Anoden der Gasentladungseinrichtungen wiedergegeben.

Zum Aufbau einer Plasma-Bildanzeigevorrichtung mit flachem Bildschirm nach der Erfindung wird vom Aufbau bekannter Bildanzeigevorrichtungen ausgegangen. Die Leuchtphosphore des Bildschirmes sollen über Elektronen oder auch über Photonen angeregt werden, die jeweils mit Hilfe einer Gasentladung erzeugt werden. Die Vorrichtung enthält deshalb ein gasdichtes Gehäuse, in dessen Innenraum, der mit Wasserstoff unter einem vorbestimmten Druck gefüllt ist, zwischen mindestens einer grossflächigen Kathode und weiteren, als Hilfsanode dienenden Elektroden die Gasentladung hervorgerufen wird. Die flächenhafte Kathode, die auch unterteilt sein kann, soll dabei im wesentlichen aus Aluminium, das gegebenenfalls geringe Mengen noch weiterer Elemente enthalten kann, bestehen. In der Gasentladung wird durch den Aufprall positiver Ionen auf die Kathode einerseits für eine Nachlieferung von Elektronen gesorgt, die für die Aufrechterhaltung der Entladung notwendig sind. Andererseits entsteht dabei jedoch das Problem, dass dabei auch Kathodenmaterial losgeschlagen wird, das sich an anderen Oberflächenteilen, z.B. an anderen Elektroden oder an den Innenwandungen des Gehäuses, niederschlägt und dort Kurzschlüsse zwischen benachbarten Leiterbahnen hervorrufen bzw. bei nicht-leitenden Niederschlägen den Stromdurchgang sperren kann. Ausserdem kann sich die Kathodenoberfläche durch Abtragung ihrer Oxidschicht oder durch Reaktion mit dem Wasserstoffgas oder seinen Verunreinigungen im Laufe der Zeit ebenfalls chemisch ändern und als Folge davon zumindest lokale Veränderungen der Brennspannung und Stromdichte verursachen. Sowohl die Kathodenzerstäubung als auch die Veränderung der Gasentladungscharakteristik wirkt sich nachteilig auf die Funktionsfähigkeit der Bildanzeigevorrichtung, insbesondere auf ihre Lebensdauer aus. Anhand der folgenden beiden Ausführungsbeispiele von Gasentladungseinrichtungen sind diese Schwierigkeiten noch weiter erläutert.

### Ausführungsbeispiel 1:

Diese allgemein bei Verwendung von Aluminiumkathoden für wasserstoffgefüllte Gasentladungseinrichtungen beobachteten Schwierigkeiten sind aus den im Diagramm der Fig. 1 wiedergegebenen Kurven ersichtlich. Auf einer Ordinate dieses Diagramms ist zum einen die Brennspannung U_{B} in Volt zwischen zwei Entladungselektroden einer gasdichten, wasserstoffgefüllten Gasentladungsstrecke und auf der Abszisse die Brenndauer t der Gasentladung in Tagen aufgetragen. Zum anderen ist auf einer weiteren Ordinate noch der Querwiderstand Rₐ in Ohm zwischen den Leiterbahnen einer streifenförmig unterteilten Anode vermerkt. Gemäss dem Ausführungsbeispiel, für das sich der aus dem Diagramm entnehmende Kurvenverlauf ergibt, soll die Gasentladung ununterbrochen bei einem Wasserstoffdruck von etwa 2 mbar betrieben werden. Als Kathodenmaterial ist technisches Aluminium gemäss der DIN-Bezeichnung AL99/F11 vorgesehen, das stets mit einer dünnen natürlichen Oxidschicht von einigen Nanometern Dicke überzogen ist. Die Kathode ist geätzt und 16 h bei 300° C unter ständigem Abpumpen erhitzt. Die Anode enthält parallele streifenförmige Leiterbahnen aus jeweils einer Nickelschicht über einer Kupferschicht auf einer Glasunterlage. Die Streifen sind jeweils etwa 50 µm voneinander beabstandet und etwa 15 cm lang. Wie der mit U_{B} gekennzeichneten Kurve des Diagramms zu entnehmen ist, kann die Brennspannung U_{B} nur für eine beschränkte Zeit auf einem Wert von etwa 200 V gehalten werden. Die Brennspannung U_{B} der Aluminiumkathode steigt also nach einigen Tagen auf einen Wert von über 300 V an, der aber ebenfalls nicht stabil ist, sondern langsam weiter zunimmt. Der Spannungsanstieg kann auf metallisches Aluminium zurückgeführt werden, das sich auf der ursprünglich mit der dünnen Oxidschicht bedeckten Aluminiumkathode ausbildet. Mit dem Ansteigen der Brennspannung U_{B} ist, wie aus dem Verlauf der mit Rₒ gekennzeichneten Kurve zu entnehmen ist, gleichzeitig eine Abnahme des Querwiderstandes R_{Q} zwischen den galvanisch getrennten Anodenstreifen verbunden. Diese Querwiderstandsabnahme wird durch metallisches Aluminium hervorgerufen, das sich auf der Anode niederschlägt.

### Ausführungsbeispiel 2:

Ein entsprechender Kurvenverlauf wird auch dann beobachtet, wenn die natürliche Oxidschicht auf den Aluminiumkathoden durch anodische Oxidation nasschemisch oder in einer Sauerstoffentladung noch weiter verstärkt worden ist. Durch das Wasserstoffplasma der Gasentladung wird nämlich dieses Oxid zumindest teilweise zu metallischem Aluminium reduziert.

Bei der Plasma-Bildanzeigevorrichtung gemäss der Erfindung ist deshalb dafür gesorgt, dass die Kathode während der Gasentladung ständig mit einer dünnen Schicht eines Aluminiumoxids überzogen ist, so dass die Kathodenoberfläche gegenüber der Wasserstoffgasentladung praktisch resistent erscheint. Möglichkeiten zur Gewährleistung solcher gasentladungsresistenter Oxidschichten sind in den nachfolgenden Ausführungsbeispielen erläutert.

Gemäss diesen Ausführungsbeispielen ist eine ununterbrochene Gasentladung zwischen den Entladungselektroden vorgesehen. Bei einer Verwendung entsprechender Gasentladungseinrichtungen in Plasma-Bildanzeigevorrichtungen wird hingegen eine Kathodenstelle immer nur intermittierend belastet. So tritt nach einer Brenndauer von einigen Millisekunden eine Betriebspause ein, die im allgemeinen etwa 10mal länger als die Brenndauer ist. Es wurde festgestellt, dass dann die Lebensdauer der Gasentladungseinrichtung, d.h. die Brenndauer bis zu dem unerwünschten Spannungsanstieg der Brennspannung U_{B}, dementsprechend etwa 1 Omal so lang anzusetzen ist wie die gemäss den Ausführunqsbeispielen zu ermitteinden Brenndauern bei einem permanenten Brennen der Gasentladung.

### Ausführungsbeispiel 3:

Die Gasentladungseinrichtung enthält eine Anode aus eng benachbarten, streifenförmigen Ni-Cu-Schichten gemäss dem Ausführungsbeispiel, das den Kurven des Diagramms in Fig. 1 zugrunde gelegt ist. Die Kathode besteht aus Aluminium hoher Reinheit (99,98%) und ist geätzt sowie an Luft 5 h lang bei 300° C oxidiert, so dass sie mit einer dichten Aluminiumoxidschicht überzogen ist. In den Gasentladungsraum ist eine geringe Menge von 0,2 g γ-Al₂O₃ eingebracht. Diese Substanz kann zum Trocknen einer Atmosphäre benutzt werden und gibt umgekehrt bei sehr kleinem H₂0-Partialdruck Wasser ab. Nach Evakuierung lässt man in den Gasentladungsraum Wasserstoff bis zu einem Druck von 2,66 mbar einströmen und zündet anschliessend die Gasentladung. Wird nun durch die Gasentladung die Oxidschicht auf der Aluminiumkathode an einer Stelle so weit abgebaut, dass metallisches Aluminiumabgesputtert werden könnte, so bildet sich an dieser Stelle mit dem in der Wasserstoffatmosphäre vorhandenen oxidierenden Gas, nämlich dem Wasser, sofort wieder neues Aluminiumoxid. Durch diese Zugabe einer solchen wasserabgebenden Substanz lässt sich die Lebensdauer der Gasentladungseinrichtung beträchtlich steigern. Im Diagramm der Fig. 2, dessen Koordinaten U_{B}, Rₐ und t wie im Diagramm nach Fig. 1 gewählt sind, ist der zeitliche Verlauf der Brennspannung U_{B} sowie der Querwiderstand an der Anode einer entsprechenden Gasentladungseinrichtung durch die mit U_{B} bzw. Rₐ gekennzeichneten Kurven wiedergegeben. Wie aus dem Verlauf der U_{B}-Kurve der Diagramms hervorgeht, tritt ein steiler Anstieg der Brennspannung U_{B} erst nach einer ununterbrochenen Brenndauer der Gasentladung von 84 d auf. Nach dem Spannungsanstieg ist ein starker Abfall des Querwiderstandes Rₐ zwischen den eng benachbarten Teilen der Anode zu beobachten.

### Ausführungsbeispiel 4:

Bei einer dem Ausführungsbeispiel 3 weitgehend entsprechenden Gasentladungseinrichtung wird in deren Gasentladungsraum statt γ-AI₂O₃ als wasserabgebende Substanz KOH eingebracht. Es lässt sich damit eine Lebensdauer der Aluminiumkathode von über 160 d erreichen. Die Menge des zugegebenen KOH muss ebenso wie die des γ-AI₂O₃ dem Gasentladungssystem angepasst sein.

### Ausführungsbeispiel 5:

Statt einem Einbringen von H₂0-abgebenden Substanzen gemäss den Ausführungsbeispielen 3 und 4 in den Gasentladungsraum einer Gasentladungseinrichtung können auch oxidierende Gase, wie z.B. Sauerstoff, in einer vorbestimmten Menge direkt der Wasserstoffatmosphäre zugesetzt werden. Der im Diagramm der Fig. 3 wiedergegebene Kurvenverlauf ergibt sich für ein Ausführungsbeispiel einer Gasentladungseinrichtung mit einer O₂-Zugabe. Die Koordinaten Uₛ und t des Diagramms sind entsprechend Fig. 2 gewählt. Dem Kurvenverlauf ist zu entnehmen, dass bei einer H₂-Gasentladungseinrichtung mit einem H₂-Druck von 2 mbar die Brennspannung U_{B} bereits nach etwa 2 d ansteigt, falls der H_{z}-Atmosphäre kein besonderes oxidierendes Gas zugesetzt wird. Gemäss dem Ausführungsbeispiel kann jedoch dieser Spannungsanstieg U_{B} durch Zugabe von etwa 1 % Sauerstoff für weitere 14 d unterdrückt werden. Durch gezielte Zugabe einer geringen Menge an Sauerstoff aus einem Vorratsbehälter lässt sich also für einen längeren Zeitraum die Brennspannung auf einem niedrigeren Spannungswert stabilisieren.

Als Vorratsbehälter für den Sauerstoff kann beispielsweise eine Ampulle dienen, der über ein geeignetes Dosierventil durch manuelles Eingreifen, wie z.B. Knopfdruck, oder automatisch bei Erreichen eines vorgegebenen Wertes der Brennspannung eine vorbestimmte Menge an Sauerstoff entnommen wird.

Ferner kann in dem Gasentladungsraum auch ein Körper angeordnet sein, dessen Material Sauerstoff gebunden hält und beispielsweise durch Anlegen eines thermischen Impulses etwas Sauerstoff abgibt. Der Wärmeimpuls kann wiederum bei Erreichen einer bestimmten Brennspannungsschwelle automatisch oder manuell ausgelöst werden. Ein geeignetes Material des Körpers ist z.B. Kupferoxid, mit dem bei seiner Erwärmung auf über 500° C Sauerstoffpartialdrucke erzeugt werden können, die grösser als 10-⁸ mbar sind.

Wegen der grossen Affinität des Aluminiums zum Sauerstoff können jedoch auch andere sauerstoffhaltige Gase, z.B. CO₂ oder H₂0, dosiert der Wasserstoffatmosphäre zugesetzt werden.

### Ausführungsbeispiel 6:

Statt einer dosierten Zugabe von Sauerstoff in die Wasserstoffatmosphäre der Gasentladungseinrichtung gemäss Ausführungsbeispiel 4 kann aber auch Sauerstoff von in dem Gasentladungsraum befindlichen Kupfer- oder Kupferoxidteilen unter Mitwirken des Wasserstoffs ständig freigesetzt werden. Diese Teile können z.B. stromführende Teile einer Bildanzeigevorrichtung sein. Die Lösung einer ausreichenden Sauerstoffmenge in diesen Teilen kann vorteilhaft durch eine anodische Vorabbeglimmung in einer Sauerstoffatmosphäre erfolgen. Hierbei wird zweckmässig ein Sauerstoffdruck zwischen etwa 0,5 und 5 mbar, beispielsweise von 1 mbar, vorgesehen.

### Ausführungsbeispiel 7:

Ein Brennspannungsverlauf analog dem Kurvenverlauf im Diagramm der Fig. 2 ergibt sich auch für eine Gasentladungseinrichtung mit einer Nikkelanode und einer Kathode aus technischem Aluminium (AL99/F11), die druckstrahlgeläppt ist. Die Entladungsstrecke wird 16 h lang bei 300° C ausgeheizt. Ausserdem wird eine kathodische Beglimmung der Kathode bei Raumtemperatur in einer Sauerstoffatmosphäre bei einem Druck von 1 mbar etwa 3 mal 10 min lang vorgenommen. Zwischen den einzelnen Beglimmungsabschnitten wird der Gasentladungsraum evakuiert. Während der Glimmbehandlung beträgt die Stromdichte auf der Kathode etwa 2 mA/cm², doch ist dieser Wert unkritisch. Mit einer solchen Vorbehandlung lässt sich zum einen ein ausreichender Sauerstoffvorrat in Bauteile der Gasentladungsstrecke einbauen und zum anderen eine besonders sputterresistente Oxidschicht auf der Kathode erzeugen. Der Wasserstoffdruck während der anschliessenden H₂-Entladung beträgt etwa 2,7 mbar. Es lassen sich so Lebensdauern von Gasentladungseinrichtungen von über 110 d erreichen.

### Ausführungsbeispiel 8:

In Gegensatz zu dem Ausführungsbeispiel 7 mit einer Beglimmung der Aluminiumkathode in einer Sauerstoffatmosphäre bei Raumtemperatur kann die Glimmbehandlung auch bei einer Temperatur von etwa 300° C durchgeführt werden. Bei Verwendung derart beglimmter Kathoden ergibt sich dann ein Kurvenverlauf in einem U_{B}-t-Diagramm ähnlich dem nach Fig. 2. Die Lebensdauern derart präparierter Gasentladungseinrichtung betragen mindestens 240 d.

Eine Absenkung der Beglimmungstemperatur auf etwa 150° C führt zwar zu einer Verkürzung der Lebensdauer, die jedoch immer noch oberhalb der allgemein geforderten Lebensdauer von 30 d liegt.

### Ausführungsbeispiel 9:

Abweichend von der Vorbehandlung der Gasentladungseinrichtung nach dem Ausführungsbeispiel 8 kann auch mit einem Glühen in einer Sauerstoffatmosphäre, ohne dass eine Glimmentladung bewirkt wird, der unerwünschte Anstieg der Brennspannung während der geforderten Brenndauer verhindert werden. Mit einer entsprechenden dreimaligen Glühung bei 300° C während jeweils 10 min wird z.B. eine Lebensdauer von mindestens 110 d erreicht.

Bei der Kathode der Plasma-Bildanzeigevorrichtung nach der Erfindung besteht darüber hinaus bezüglich einer Variation der Betriebsbedingungen ihrer Gasentladungseinrichtung eine gute Stabilität. So ist beispielsweise eine Verdoppelung des Wasserstoffdruckes unschädlich. Zweckmässig wird ein Druck zwischen 0,5 und 5 mbar, vorzugsweise zwischen 1,5 und 3 mbar, vorgesehen. Ferner kann ein Arbeitspunkt der Gasentladung gewählt werden, der leicht im anomalen Bereich liegt. Im allgemeinen entsprechen die Betriebsbedingungen jedoch einer Glimmentladung mit normalem Kathodenfall. Auch das Ausgangsmaterial der Aluminiumkathode ist nicht kritisch. Gegebenenfalls sind auch Kathoden aus technischen Aluminiumlegierungen oder aus Galvano-Aluminium verwendbar, insbesondere, wenn diese noch gemäss den Ausführungsbeispielen 7 und 8 einer kathodischen Glimmbehandlung in einer Sauerstoffatmosphäre unterzogen werden. Ausserdem kann man statt druckstrahlgeläppten auch gebürstete AI-Oberflächen verwenden.

In den Ausführungsbeispielen 3 bis 9 ist jeweils nur eine Möglichkeit zur Gewährleistung bzw. Ausbildung einer gegenüber der Wasserstoffentladung resistenten Oxidschicht auf der Kathode beschrieben. Bei der Plasma-Bildanzeigevorrichtung nach der Erfindung können selbstverständlich auch mehrere dieser Möglichkeiten zugleich vorgesehen sein.

## Patentansprüche

1. Plasma-Bildanzeigevorrichtung mit einem gasdichten Gehäuse, dessen Innenraum einen Gasentladungsraum, der mit Wasserstoff unter einem vorbestimmten Druck gefüllt ist und in dem eine elektronen- und/oder photonenerzeugende Gasentladung zwischen mindestens einer Kathode aus Aluminium mit gegebenenfalls geringem Anteil weiterer Elemente und mindestens einer weiteren Elektrode ausgebildet ist, sowie Mittel zur Ansteuerung der Bildpunkte eines flachen Bildschirms enthält, dadurch gekennzeichnet, dass die Kathode während der Gasentladung ständig mit einer dünnen Schicht eines Aluminiumoxids überzogen ist, das entweder gegenüber der Wasserstoffgasentladung resistent ist oder dessen nicht-resistente Teile auf der Kathodenoberfläche mit Hilfe eines in dem Gasentladungsraum vorhandenen Zusatzes zu dem Oxid zurückgebildet werden.

2. Bildanzeigevorrichtung nach dem Anspruch 1, dadurch gekennzeichnet, dass in dem Gasentladungsraum eine geringe Menge einesdas Aluminium oxidierenden Gases vorhanden ist.

3. Bildanzeigevorrichtung nach dem Anspruch 2, gekennzeichnet durch eine Einrichtung zur dosierten Zugabe des oxidierenden Gases in die Wasserstoffatmosphäre.

4. Bildanzeigevorrichtung nach dem Anspruch 3, gekennzeichnet durch eine Zugabe des oxidierenden Gases in Abhängigkeit von der Brennspannung der Gasentladung.

5. Bildanzeigevorrichtung nach einem der Ansprüche 2 bis 4, gekennzeichnet durch einen das oxidierende Gas oder eine sich mit dem Wasserstoff zu dem oxidierenden Gas umsetzende Gaskomponente abgebenden Körper in dem Gasentladungsraum.

6. Bildanzeigevorrichtung nach dem Anspruch 5, gekennzeichnet durch einen sauerstoffabgebenden Körper aus Kupfer oder Kupferoxid in dem Gasentladungsraum.

7. Bildanzeigevorrichtung nach einem der beiden Ansprüche 5 oder 6, gekennzeichnet durch eine Sauerstoffaufnahme des Körpers mittels einer anodischen Glimmbehandlung in einer Sauerstoffatmosphäre.

8. Bildanzeigevorrichtung nach einem der Ansprüche 5 bis 7, gekennzeichnet durch eine Sauerstoffabgabe in den Gasentladungsraum aufgrund einer Erwärmung des Körpers.

9. Bildanzeigevorrichtung nach dem Anspruch 5, dadurch gekennzeichnet, dass der Körper eine wasserabgebende Substanz ist.

10. Bildanzeigevorrichtung nach dem Anspruch 9, dadurch gekennzeichnet, dass die Substanz KOH oder γ-A1,0, ist.

11. Bildanzeigevorrichtung nach einem der Ansprüche 1 bis 10, gekennzeichnet durch eine kathodische Glimmbehandlung der Kathode in einer Sauerstoffatmosphäre vor der Zündung der Gasentladung in der Wasserstoffatmosphäre.

12. Bildanzeigevorrichtung nach dem Anspruch 11, gekennzeichnet durch einen Druck der Sauerstoffatmosphäre zwischen 0,5 und 5 mbar.

13. Bildanzeigevorrichtung nach dem Anspruch 12, gekennzeichnet durch einen Sauerstoffdruck von etwa 1 mbar.

14. Bildanzeigevorrichtung nach einem der Ansprüche 11 bis 13, gekennzeichnet durch eine Glimmentladung bei Raumtemperatur.

15. BildanzeigevorrichtungnacheinemderAnsprüche 11 bis 13, gekennzeichnet durch eine Glimmentladung bei mindestens 150° C, vorzugsweise mindestens 250° C.

16. Bildanzeigevorrichtung nach dem Anspruch 15, gekennzeichnet durch eine Glimmentladung bei etwa 300° C.

17. BildanzeigevorrichtungnacheinemderAnsprüche 1 bis 10, gekennzeichnet durch eine Glühbehandlung des Gasentladungsraumes mit den Elektroden in einer Sauerstoffatmosphäre vor der Zündung der Gasentladung in der Wasserstoffatmosphäre.

18. Bildanzeigevorrichtung nach dem Anspruch 17, gekennzeichnet durch eine mehrmalige Glühbehandlung des Gasentladungsraumes bei etwa 300° C.

19. Bildanzeigevorrichtung nach einem der Ansprüche 1 bis 18, gekennzeichnet durch eine Gasentladung in einer Wasserstoffatmosphäre mit einem Druck zwischen 0,5 und 5 mbar.

20. Bildanzeigevorrichtung nach dem Anspruch 19, gekennzeichnet durch einen Wasserstoffdruck zwischen 1,5 und 3 mbar.

## Claims

1. Plasma image display device having a gas- tight housing, the interior of which forms a gas discharge chamber which is filled with hydrogen at a predetermined pressure and in which an electron- and/or photon-generating gas discharge takes place between at least one cathode of aluminium and possibly a small number of further elements, and at least one further electrode, and means for triggering the image spots of a flat screen, characterised in that during the gas discharge the cathode is constantly covered with a thin coating of aluminium oxide which is either resistant to the hydrogen discharge or the non- resistant component of which on the cathode surface is re-converted to the oxide with the aid of an additive present in the gas discharge chamber.

2. An image display device according to claim 1, characterised in that a small amount of a gas which serves to oxidise aluminium is present in the gas discharge chamber.

3. An image display device according to claim 2, characterised by means for the dosed addition of the oxidising gas to the hydrogen atmosphere.

4. An image display device according to claim 3, characterised by an addition of the oxidising gas in dependence upon the operating voltage of the gas discharge.

5. An image display device according to one of claims 2 to 4, characterised by a body present in the gas discharge chamber which emits the oxidising gas or a gaseous component which reacts with the hydrogen to form the oxidising gas.

6. An image display device according to claim 5, characterised by an oxygen-emitting body consisting of copper or copper oxide in the gas discharge chamber.

7. An image display device according to claim 5 or claim 6, characterised by an absorption of oxygen by the body by means of an anodic-glow treatment in an oxygen atmosphere.

8. An image display device according to one of claims 5 to 7, characterised by an emission of oxygen into the gas discharge chamber as a result of a heating of the body.

9. An image display device according to claim 5, characterised in that the body consists of a water-emitting substance.

10. An image display device according to claim 9, characterised in that the substance consists of KOH or y-AI₂0₃.

11. An image display device according to one of claims 1 to 10, characterised by a cathodic-glow treatment of the cathode in an oxygen atmosphere prior to the ignition of the gas discharge in the hydrogen atmosphere.

12. An image display device according to claim 11, characterised by an oxygen atmosphere pressure of between 0.5 and 5 mbar.

13. An image display device according to claim 12, characterised by an oxygen pressure of about 1 mbar.

14. An image display device according to one of claims 11 to 13, characterised by a glow discharge at room temperature.

15. An image display device according to one of claims 11 to 13, characterised by a glow discharge at at least 150° C, preferably at least 250° C.

16. An image display device according to claim 15, characterised by a glow discharge at about 300° C.

17. An image display device according to one of claims 1 to 10, characterised by an annealing of the gas discharge chamber with the electrodes in an oxygen atmosphere prior to the ignition of the gas discharge in the hydrogen atmosphere.

18. An image display device according to claim 17, characterised by a repeated annealing of the gas discharge chamber at about 300° C.

19. An image display device according to one of claims 1 to 18, characterised by a gas discharge in a hydrogen atmosphere at a pressure of between 0.5 and 5 mbar.

20. An image display device according to claim 19, characterised by a hydrogen pressure of between 1.5 and 3 mbar.

## Revendications

1. Dispositif d'affichage d'image au plasma du type comportant un boîtier étanche au gaz, dont l'espace intérieur est rempli avec de l'hydrogène à une pression prédéterminée et dans lequel est formée une décharge gazeuse produisant des électrons et/ou des photons entre au moins une cathode en aluminium avec éventuellement une faible proportion d'autres éléments et au moins une autre électrode, ainsi que des moyens pour commander les points d'image d'un écran d'image plat, caractérisé par le fait que la cathode est recouverte en permanence, pendant la décharge gazeuse, d'une mince couche d'oxyde d'aluminium, qui est résistante par rapport à la décharge dans l'hydrogène gazeux ou dont les parties non résistantes sont, sur la surface de la cathode, reformées en cet oxyde à l'aide d'un additif qui est présent dans l'espace à décharge gazeuse.

2. Dispositif d'affichage d'image selon la revendication 1, caractérisé par le fait que dans l'espace à décharge gazeuse est présente une faible quantité d'un gaz qui oxyde l'aluminium.

3. Dispositif d'affichage d'image selon la revendication 2, caractérisé par un agencement pour l'addition dosée du gaz oxydant dans l'atmosphère d'hydrogène.

4. Dispositif d'affichage d'image selon la revendication 3, caractérisé par l'addition du gaz oxydant en fonction de la tension d'allumage de la décharge gazeuse.

5. Dispositif d'affichage d'image selon l'une des revendications 2 à 4, caractérisé par la présence, dans l'espace à décharge gazeuse, d'un gaz oxydant ou d'un corps fournissant une composante gazeuse qui se transforme, avec l'hydrogène, en ledit gaz oxydant.

6. Dispositif d'affichage d'image selon la revendication 5, caractérisé par la présence, dans l'espace à décharge gazeuse, d'un corps en cuivre ou en oxyde de cuivre fournissant de l'oxygène.

7. Dispositif d'affichage d'image selon la revendication 5 ou 6, caractérisé par une absorption d'oxygène par le corps, au moyen d'un traitement par effluve anodique dans une atmosphère d'oxygène.

8. Dispositif d'affichage d'image selon l'une des revendications 5 à 7, caractérisé par une émission d'oxygène dans l'espace à décharge gazeuse, en raison d'un chauffage du corps.

9. Dispositif d'affichage d'image selon la revendication 5, caractérisé par le fait que le corps est une substance fournissant de l'eau.

10. Dispositif d'affichage d'image selon la revendication 9, caractérisé par le fait que la substance est du KOH ou du y-AI₂03.

11. Dispositif d'affichage d'image selon l'une des revendications 1 à 10, caractérisé par un traitement par effluve cathodique de la cathode dans une atmosphère d'oxygène, avant l'allumage de la décharge gazeuse dans une atmosphère d'hydrogène.

12. Dispositif d'affichage d'image selon la revendication 11, caractérisé par une pression de l'atmosphère d'oxygène qui se situe entre 0,5 et 5 mbar.

13. Dispositif d'affichage d'image selon la revendication 12, caractérisé par une pression d'oxygène d'environ 1 mbar.

14. Dispositif d'affichage d'image selon l'une des revendications 11 à 13, caractérisé par une décharge par effluve à la température ambiante.

15. Dispositif d'affichage d'image selon l'une des revendications 11 à 13, caractérisé par une décharge par effluve à au moins 150°C, de préférence au moins 250° C.

16. Dispositif d'affichage d'image selon la revendication 15, caractérisé par une décharge par effluve à environ 300° C.

17. Dispositif d'affichage d'image selon l'une des revendications 1 à 10, caractérisé par un traitement incandescent de l'espace à décharge gazeuse avec les électrodes dans une atmosphère d'oxygène avant l'allumage de la décharge gazeuse dans l'atmosphère d'hydrogène.

18. Dispositif d'affichage d'image selon la revendication 17, caractérisé par plusieurs traitements à incandescence de l'espace à décharge gazeuse, à environ 300° C.

19. Dispositif d'affichage d'image selon l'une des revendications 1 à 18, caractérisé par une décharge gazeuse dans une atmosphère d'hydrogène avec une pression se situant entre 0,5 et 5 mbar.

20. Dispositif d'affichage d'image selon la revendication 19, caractérisé par une pression d'hydrogène se situant entre 1,5 et 3 mbar.
